# EUROPÄISCHE PATENTANMELDUNG

(11) **EP 3 617 413 A1**
(43) Veröffentlichungstag der Anmeldung: **04.03.2020**
(21) Anmeldenummer: 18190943.3
(22) Anmeldetag: 27.08.2018
(51) Int. Cl.: E03F 3/04

(54) **VERSTÄRKUNGSELEMENT FÜR ENTWÄSSERUNGSRINNE**

(71) Anmelder: ACOSIM AG, 8852 Altendorf (CH)
(72) Erfinder: LANICCA, Erich Anton, 8046 Zürich (CH); CODURI, Livio, 8853 Lachen SZ (CH); Büche, Theo, 8872 Weesen SG (CH)
(74) Vertreter: Troesch Scheidegger Werner AG

(57) **Zusammenfassung**

Verstärkungselement 20 zum Einbau in eine Entwässerungsrinne, wobei das Verstärkungselement einen ersten Holm 21, einen zweiten Holm 22 parallel zum ersten Holm und mindestens zwei Sprossen 23, 23' umfasst, die zwischen den Holmen und quer zu den Holmen angeordnet sind, wobei der Abstand d zwischen dem ersten und zweiten Holm einstellbar ist, wobei benachbarte Sprossen 23, 23' der mindestens zwei Sprossen und einander gegenüberliegende Abschnitte des ersten Holms und des zweiten Holms einen Bereich 28 zum Durchlass von Wasser umgeben, und wobei das Verstärkungselement dazu ausgelegt ist, den ersten und zweiten Holm zwischen einander gegenüberliegenden Wandungen eines Kanals einer Entwässerungsrinne zu verspreizen.

Die Erfindung betrifft weiter eine Entwässerungsrinne mit dem Verstärkungselement.

## Beschreibung

Die vorliegende Erfindung betrifft ein Verstärkungselement für Entwässerungsrinnen. Weiter betrifft die Erfindung eine Entwässerungsrinne mit dem Verstärkungselement.

Herkömmliche Entwässerungsrinnen für Regenwasser werden im Boden oder in einem Flachdach verlegt, so dass Regenwasser in einem durch die Entwässerungsrinne gebildeten Kanal gesammelt und weggeführt werden kann. Solche Entwässerungsrinnen können beispielsweise als Beton-Fertigelement gestaltet sein. Die Entwässerungsrinnen können beispielsweise zwischen Platten verlegt sein, welche den Boden bedecken. Je nach Temperatur können sich die Platten ausdehnen und einen Druck auf die Ablaufrinne ausüben. Dieser Druck kann quer zur Ablaufrinne am oberen Rand der Wandungen des Kanals erfolgen. Dabei können sich Risse in der Wandung des Kanals bilden oder die Rinne kann schlimmstenfalls brechen. Druck quer zur Längsrichtung der Rinne kann auch durch Befahren einer Fläche entstehen, in der Entwässerungsrinnen verlegt sind.

Eine herkömmliche Ablaufrinne kann auch aus Metall gefertigt sein. In diesem Fall besteht die Gefahr einer bleibenden Verformung, nachdem benachbarte Elemente einmal einen Druck auf die Ablaufrinne ausgeübt haben. Eine solche Verformung kann dazu führen, dass ein Abdeckrost der Entwässerungsrinne nur noch schwer von der Entwässerungsrinne entfernt werden kann, wodurch eine Reinigung des Kanals erschwert wird.

Die Aufgabe der vorliegenden Erfindung bestand darin, eine Vorrichtung zu schaffen, welche die genannten Gefahren der Rissbildung oder der Verformung einer Entwässerungsrinne zumindest reduziert oder vollständig beseitigt.

Diese Aufgabe wird durch ein Verstärkungselement mit Merkmalen gemäss Anspruch 1 gelöst. Ausführungsformen des Verstärkungselements ergeben sich aus den Merkmalen der abhängigen Ansprüche 2 bis 5.

Das erfindungsgemässe Verstärkungselement ist ein Verstärkungselement zum Einbau in eine Entwässerungsrinne. Das Verstärkungselement kann sowohl geeignet sein zum Einbau in neue als auch in bestehende Entwässerungsrinnen. Das Verstärkungselement umfasst einen ersten Holm, einen zweiten Holm parallel zum ersten Holm und mindestens zwei Sprossen. Die mindestens zwei Sprossen sind zwischen den Holmen und quer zu den Holmen angeordnet. Der Abstand zwischen dem ersten und zweiten Holm ist einstellbar. Benachbarte Sprossen der mindestens zwei Sprossen und einander gegenüberliegende Abschnitte des ersten Holms und des zweiten Holms umgeben einen Bereich zum Durchlass von Wasser. Das Verstärkungselement ist dazu ausgelegt, den ersten und zweiten Holm zwischen einander gegenüberliegenden Wandungen eines Kanals einer Entwässerungsrinne zu verspreizen.

Die Erfinder haben erkannt, dass das erfindungsgemässe Verstärkungselement die Vorteile hat, dass es frei positionierbar ist, dass es an die Breite von bestehenden, d.h. bereits verlegten, und neuen Entwässerungsrinnen anpassbar ist und ausserdem sehr einfach aufgebaut und robust ist. Der Bereich zum Durchlass von Wasser sorgt dafür, dass die Funktion der Entwässerungsrinne durch den Einbau des Verstärkungselements nicht beeinträchtigt wird.

Das erfindungsgemässe Verstärkungselement kann beispielsweise aus rostfreiem Stahl oder verzinktem Stahl gefertigt sein.

Der einstellbare Abstand kann beispielsweise einen Einstellbereich von einigen Millimetern bis einige Zentimeter haben. Auf diese Weise kann das Verstärkungselement kleinere Produktionsschwankungen in der Kanalbreite ausgleichen, aber auch zusammen mit Entwässerungsrinnen verschiedenster Bauart verwendet werden.

In einer Ausführungsform des Verstärkungselements umfasst mindestens ein Teil der mindestens zwei Sprossen ein Einstellelement zur Einstellung des Abstands zwischen dem ersten und zweiten Holm.

Weitere Sprossen der mindestens zwei Sprossen können beispielsweise Führungselemente umfassen, sodass bei einer Änderung des Abstands zwischen den Holmen die Ausrichtung der Holme in Längsrichtung unverändert bleibt.

In einer Ausführungsform des Verstärkungselements ist das Einstellelement durch eine Mutter mit einem Innengewinde und zwei gegenläufige, in das Innengewinde eingreifende Aussengewinde gebildet.

In dieser Ausführungsform können zwei mit den Aussengewinden versehene Teile eines Sprossens durch Drehen der Mutter gegeneinander verschoben werden, wodurch der Abstand zwischen den Holmen eingestellt wird. Ein so aufgebautes Einstellelement kann grosse Querkräfte aufnehmen.

In einer Ausführungsform hat das Verstärkungselement die Form einer Leiter.

Eine Mehrzahl von Sprossen kann zwischen den beiden Holmen angeordnet sein. Die seitlich auf die Holme des Verstärkungselements wirkenden Kräfte lassen sich mit dieser Ausführungsform gleichmässig verteilen. Gleichzeitig bleibt ein grosser Bereich zwischen den Holmen frei für den Durchlass von Wasser.

In einer weiteren Ausführungsform des Verstärkungselements sind der erste Holm und der zweite Holm als Rohr ausgebildet. Alternativ sind der erste Holm und der zweite Holm als Vollkörper mit rechteckigem, quadratischen oder runden Querschnitt ausgebildet. Als weitere Alternativen sind der erste Holm und der zweite Holm als T-Träger oder als H-Träger ausgebildet.

Die genannten Ausgestaltungen der Holme führen zu einfachen und sehr robusten Verstärkungselementen. Die Holme können dabei aus günstig erhältlichem Halbzeug, beispielsweise aus Stahlprofilen mit der entsprechenden Querschnittsgeometrie, hergestellt werden.

Weiter wird die Aufgabe durch eine Entwässerungsrinne gemäss Anspruch 6 gelöst. Ausführungsformen der Entwässerungsrinne ergeben sich aus den Merkmalen der abhängigen Ansprüche 7 bis 9.

Die erfindungsgemässe Entwässerungsrinne, insbesondere eine Entwässerungsrinne zum Sammeln von Regenwasser, hat einen in einer Längsrichtung verlaufenden Kanal mit einer ersten Wandung, eine der ersten Wandung gegenüberliegenden zweite Wandung und ein im Kanal angeordnetes erfindungsgemässes Verstärkungselement. Das Verstärkungselement übt über den ersten Holm eine erste Kraft gegen die erste Wandung und über den zweite Holm eine der ersten Kraft entgegengesetzte zweite Kraft gegen die zweite Wandung aus.

Mit dieser Merkmalskombination kann mit überraschend einfachen Mitteln erreicht werden, dass die Entwässerungsrinne in der Lage ist, von aussen auf die Entwässerungsrinne einwirkende Querquerkräfte unbeschadet auszuhalten.

In einer Ausführungsform umfasst die Entwässerungsrinne einen Grundkörper aus Beton, Keramik oder Metall.

Bei einem Grundkörper aus Beton oder Keramik verhindert das eingebaute Verstärkungselement Rissbildung an kritischen Stellen, wie an einem Übergangsbereich zwischen einer Wandung und einer Basis des Grundkörpers. Im Fall eines Grundkörpers aus Metall werden bleibende Verformungen durch Einwirkung seitlicher Kräfte auf die Entwässerungsrinne vermieden.

In einer Ausführungsform ist der Kanal im Grundkörper ausgebildet.

Der durch den Kanal der Entwässerungsrinne geschwächte Grundkörper wird durch das Verstärkungselement auf besonders einfache Weise stabilisiert.

In einer Ausführungsform umfasst die Entwässerungsrinne einen Abdeckrost.

Eine Entwässerungsrinne mit einem deformierbaren Grundkörper und einem Abdeckrost profitiert besonders von einem eingebauten erfindungsgemässen Verstärkungselement, da durch eine seitliche Einwirkung von Kräften auf die Entwässerungsrinne keine Gefahr mehr entsteht, dass der Abdeckrost eingeklemmt wird und dass das Abheben des Abdeckrosts nicht mehr gewährleistet sein könnte. Der Abdeckrost kann beispielsweise aus Gusseisen, aus verzinktem Stahl oder aus Edelstahl gefertigt sein. Ausführungsbeispiele der vorliegenden Erfindung werden nachstehend anhand von Figuren noch näher erläutert. Es zeigen
Fig. 1 schematisch und vereinfacht eine Ausführungsform eines erfindungsgemässen Verstärkungselements in perspektivischer Ansicht;
Fig. 2 eine Ablaufrinne gemäss Stand der Technik im Querschnitt;
Fig. 3 schematisch und vereinfacht eine Ausführungsform einer erfindungsgemässen Ablaufrinne im Querschnitt;
Fig. 4 eine weitere Ausführungsform des Verstärkungselements in perspektivischer Ansicht.

In Figur 1 ist ein erfindungsgemässes Verstärkungselement 20 in perspektivischer Ansicht gezeigt. Zwischen einem ersten Holm 21 und einem zweiten Holm 22, welche im Wesentlichen parallel zueinander verlaufen und eine Längsrichtung definieren, verlaufen in einer Querrichtung Sprossen 23, 23'. Ein Abstand d zwischen den beiden Holmen ist einstellbar. Beide gezeigten Sprossen umfassen in der hier dargestellten Ausführungsform Gewindebolzen mit je einem Aussengewinde 27', 27", die in ein Innengewinde (nicht sichtbar) einer Mutter 23 eingreifen und zusammen ein Einstellelement 25 bilden, mit dem der Abstand d eingestellt werden kann. Die Einstellung des Abstands erfolgt durch Drehen der Mutter, beispielsweise mit Hilfe eines Gabelschlüssels. Das Aussengewinde 27' hat einen Windungssinn, der gegenläufig ist zum Aussengewinde 27". Die Gewindebolzen, die einen Teil der Sprossen bilden, können an den Holmen befestigt oder gehaltert sein. Ein Bereich 28 zum Durchlass von Wasser wird zwischen den Sprossen 23, 23' sowie zwischen Abschnitten der Holme 21, 22 gebildet.

Figur 2 illustriert die Problematik einer Entwässerungsrinne 10, welche zwischen Bodenplatten 16 eingebaut ist. Es könnte sich dabei um Natursteinplatten, Kunststeinplatten oder auch um Pflastersteine handeln. Die Entwässerungsrinne dient dazu, beispielsweise Regenwasser, das durch die Wassertropfen 13 symbolisiert ist, aufzusammeln und in einem Kanal 11 wegzuführen, wie durch das gesammelte Wasser 14 an der tiefsten Stelle des Kanals angedeutet. Dehnen sich bei Temperaturschwankungen die Bodenplatten 16 und allenfalls weitere angrenzende, nicht dargestellte Bodenplatten, aus, so können Kräfte 17 in der durch die Pfeilrichtungen angezeigten Richtung auf die Entwässerungsrinne einwirken. Dabei besteht die Gefahr der Bildung von Rissen oder Brüchen beispielsweise in der kritischen Region 18. Die hier gezeigte Entwässerungsrinne ist mit einem Abdeckrost 15 bedeckt. Durch Schlitze im Abdeckrost kann Wasser in den Kanal fliessen.

Figur 3 zeigt eine Ausführungsform der erfindungsgemässen Entwässerungsrinne 10. Die Entwässerungsrinne umfasst einen Grundkörper 19 der einen Kanal mit U-förmigem Querschnitt bildet. Der Kanal verläuft in Längsrichtung der Entwässerungsrinne, also senkrecht zum hier gezeigten Querschnitt. Der Kanal hat einander gegenüberliegenden Wandungen 12', 12" und in der dargestellten Ausführungsform einen elliptisch geformten Bodenbereich. Ein erfindungsgemässes Verstärkungselement 20 ist im Kanal angeordnet und zwischen den Wandungen 12' und 12" verspreizt. Der erste Holm 21 wird gegen die erste Wandung 12' gedrückt, der zweite Holm 22 wird gegen die zweite Wandung gedrückt. Pfeile zeigen die Richtung der auf die erste Wandung 12' ausgeübte erste Kraft 24' und der auf die zweite Wandung 12" ausgeübte zweite Kraft 24" an. Auf die Entwässerungsrinne von beiden Seiten her einwirkende Querkräfte 17 werden durch das Verstärkungselement 20 kompensiert. Der Bereich zum Durchlass von Wasser ist in dieser Darstellung nicht direkt sichtbar und liegt hinter der Sprosse 23. Die Sprosse 23 umfasst auch in der hier gezeigten Ausführungsform mit einem Einstellelement zur Einstellung des Abstands d zwischen dem ersten und zweiten Holm, wobei das Einstellelement durch eine Mutter 26 und zwei gegenläufige Gewinde 27' und 27" gebildet ist. Der Grundkörper 19 der Entwässerungsrinne 10 kann beispielsweise aus Beton, insbesondere aus einem Polymerbeton bestehen. Die gezeigte Ausführungsform umfasst einen Abdeckrost 15, der beispielsweise aus Gusseisen, verzinktem Stahl oder Edelstahl bestehen kann.

Figur 4 zeigt eine weitere Ausführungsform des Verstärkungselements 20. Die Holmen 21 und 22 des Verstärkungselements sind hier als rechteckige Hohlprofile ausgebildet. Andere Arten von Profilen, z.B. quadratische Hohlprofile oder Kreisrunde Rohre sind ebenfalls möglich.

In der gezeigten Ausführungsform hat das Verstärkungselement 20 durch die Anordnung der Holmen 21, 22 und einer Mehrzahl von Sprossen 23, 23', 23" insgesamt die Form einer Leiter. Je zwischen benachbarten Sprossen 23, 23' respektive 23', 23" und Abschnitten der Holme sind Bereiche 28 zum Durchlassen von Wasser gebildet. Die gezeigte Ausführungsform des Verstärkungselements lässt praktisch den ganzen oberen Querschnitt des Kanals offen, wenn es in den Kanal einer Entwässerungsrinne eingesetzt ist. Durch eine Mehrzahl von Einstellelementen kann sichergestellt werden, dass entlang der Längsrichtung Abschnittsweise der jeweils passende Abstand d eingestellt werden kann, so, dass überall eine Kraft vom Holm auf die Wandung ausgeübt wird und dass alle Abschnitte der Entwässerungsrinne von der Verstärkungswirkung des Verstärkungselements profitieren.

### Bezugszeichenliste

- 10: Entwässerungsrinne
- 11: Kanal
- 12', 12": Wandung des Kanals
- 13: Wassertropfen
- 14: gesammeltes Wasser
- 15: Abdeckrost
- 16: Bodenplatten
- 17: Kraft (z.B. durch Bodenplatten)
- 18: kritische Region für Rissbildung
- 19: Grundkörper (der Entwässerungsrinne)
- 20: Verstärkungselement
- 21: erster Holm
- 22: zweiter Holm
- 23, 23', 23": Sprossen
- 24': erste Kraft (durch Verstärkungselement)
- 24": zweite Kraft (durch Verstärkungselement)
- 25: Einstellelement
- 26: Mutter
- 27', 27": Aussengewinde
- 28: Bereich zum Durchlass von Wasser
- d: Abstand zwischen erstem und zweitem Holm

## Patentansprüche

1. Verstärkungselement (20) zum Einbau in eine Entwässerungsrinne (10), wobei das Verstärkungselement einen ersten Holm (21), einen zweiten Holm (22) parallel zum ersten Holm und mindestens zwei Sprossen (23, 23', 23") umfasst, die zwischen den Holmen und quer zu den Holmen angeordnet sind,
wobei der Abstand (d) zwischen dem ersten und zweiten Holm einstellbar ist,
wobei benachbarte Sprossen (23, 23'; 23', 23") der mindestens zwei Sprossen und einander gegenüberliegende Abschnitte des ersten Holms und des zweiten Holms einen Bereich (28) zum Durchlass von Wasser umgeben, und
wobei das Verstärkungselement dazu ausgelegt ist, den ersten und zweiten Holm zwischen einander gegenüberliegenden Wandungen (12', 12'') eines Kanals (11) einer Entwässerungsrinne (10) zu verspreizen.

2. Verstärkungselement nach Anspruch 1, wobei mindestens ein Teil der mindestens zwei Sprossen ein Einstellelement (25) umfasst zur Einstellung des Abstands (d) zwischen dem ersten und zweiten Holm.

3. Verstärkungselement nach Anspruch 2, wobei das Einstellelement (25) durch eine Mutter (26) mit einem Innengewinde und zwei gegenläufige, in das Innengewinde eingreifende Aussengewinde (27', 27'') gebildet ist.

4. Verstärkungselement nach einem der Ansprüche 1 bis 3, wobei das Verstärkungselement die Form einer Leiter hat.

5. Verstärkungselement nach einem der Ansprüche 1 bis 4, wobei der erste Holm (21) und der zweite Holm (22) als Rohr ausgebildet sind oder als Vollkörper mit rechteckigem, quadratischen oder runden Querschnitt ausgebildet sind oder als T-Träger oder als H-Träger ausgebildet sind.

6. Entwässerungsrinne (10) mit einem in einer Längsrichtung verlaufenden Kanal (11) mit einer ersten Wandung (12'), einer der ersten Wandung gegenüberliegenden zweiten Wandung (12''), und mit einem im Kanal angeordneten Verstärkungselement (20) nach einem der Ansprüche 1 bis 5, wobei das Verstärkungselement über den ersten Holm (21) eine erste Kraft (24') gegen die erste Wandung und über den zweite Holm (22) eine der ersten Kraft entgegengesetzte zweite Kraft (24'') gegen die zweite Wandung ausübt.

7. Entwässerungsrinne nach Anspruch 6, wobei die Entwässerungsrinne einen Grundkörper (19) aus Beton, Keramik oder Metall umfasst.

8. Entwässerungsrinne nach Anspruch 7, wobei der Kanal (11) im Grundkörper (19) ausgebildet ist.

9. Entwässerungsrinne nach einem der Ansprüche 6 bis 8, wobei die Entwässerungsrinne einen Abdeckrost (15) umfasst.
